# FASCICULE DE BREVET EUROPEEN

(11) **EP 0 833 052 B1**
(45) Date de publication et mention de la délivrance du brevet: **02.04.2003**
(21) Numéro de dépôt: 97402219.6
(22) Date de dépôt: 24.09.1997
(51) Int. Cl.: F02N 11/08

(54) **Perfectionnements à la gestion de la coupure d'un démarreur de véhicule automobile**
Verbesserungen in der Verwaltung des Abschaltens eines Fahrzeuganlassers
Improvements in the control of the interruption of a vehicle engine starter

(30) Priorité: 27.09.1996 FR 9611793
(43) Date de publication de la demande: 01.04.1998
(73) Titulaire: VALEO ELECTRONIQUE, 94000 Creteil (FR)
(72) Inventeur: Cabrera, Jean-Jacques, 91600 Savigny sur Orge (FR); Baravian, Philippe, 94140 Alfortville (FR)
(74) Mandataire: Le Forestier, Eric

(56) Documents cités:
- FR-A- 2 626 417
- PATENT ABSTRACTS OF JAPAN vol. 015, no. 232 (M-1124), 13 juin 1991 & JP 03 070868 A (NIPPONDENSO CO LTD), 26 mars 1991,
- PATENT ABSTRACTS OF JAPAN vol. 096, no. 005, 31 mai 1996 & JP 08 021343 A (CHUO SPRING CO LTD), 23 janvier 1996,

## Description

La présente invention est relative aux procédés et dispositifs de gestion de la coupure d'un démarreur de véhicule automobile.

Habituellement, la coupure de l'entraînement d'un moteur thermique par son démarreur est commandée par l'utilisateur du véhicule qui relâche la clé de contact lorsque le moteur thermique fait un bruit caractéristique.

Toutefois, la tendance à rendre les moteurs thermiques de plus en plus silencieux fait qu'il devient difficile pour l'utilisateur de détecter la fin du démarrage. Il en résulte une sollicitation plus sévère du démarreur.

On connaît déjà de nombreux dispositifs pour couper un démarreur de véhicule automobile lorsque le moteur thermique a démarré et est suffisamment autonome pour atteindre de lui-même son régime de ralenti.

En particulier, il a déjà été proposé de commander la coupure d'un démarreur en comparant la tension de la batterie à une tension de référence, le démarreur étant coupé lorsque la tension de la batterie atteint cette tension de référence.

Un dispositif mettant en oeuvre une telle commande a été décrit dans l'introduction de FR 2 626 417.

On sait en effet que lorsqu'un démarreur commence à entraîner un moteur thermique, la tension aux bornes de la batterie subit une brusque diminution du fait du courant important qui circule dans le démarreur. La tension de la batterie retrouve son niveau initial lorsque le moteur thermique a démarré.

Toutefois, un tel dispositif n'est pas complètement satisfaisant.

En particulier, la comparaison à une tension de référence prédéterminée ne permet pas une coupure du démarreur contrôlée de manière assez précise. En outre, la tension aux bornes de la batterie peut varier considérablement dans le temps, en fonction notamment de son état d'entretien ou de la température ambiante.

Un but de l'invention est de pallier tout ou partie de ces inconvénients.

On connaît déjà par l'abrégé de la demande japonaise JP 03070868 un procédé pour la gestion de la coupure d'un démarreur de véhicule automobile selon lequel on mesure la tension d'alimentation de ce démarreur et on coupe l'alimentation du démarreur lorsque cette tension atteint une valeur seuil.

La solution proposée par l'invention consiste en ce qu'on ouvre une fenêtre temporelle à la fermeture du contacteur du démarreur pendant laquelle on mesure la valeur maximale que prend ladite tension d'alimentation, et en ce qu'on détermine ladite valeur seuil en fonction de la valeur maximale mesurée dans ladite fenêtre temporelle.

Ce procédé est avantageusement complété par les différentes caractéristiques suivantes prises seules ou selon toutes leurs combinaisons techniquement possibles :
- la valeur seuil est une combinaison linéaire de ladite valeur et de la valeur de la tension de l'alimentation avant la commande du démarrage ;
- on ouvre en outre à la fermeture du contacteur du démarreur une deuxième fenêtre temporelle pendant laquelle on mesure la valeur maximale que prend la tension d'alimentation du démarreur et si cette valeur maximale n'est pas supérieure à un seuil déterminé, on considère que le moteur thermique est bloqué ou qu'une vitesse est engagée et on coupe l'alimentation du démarreur ;
- le seuil auquel est comparée la valeur maximale que prend la tension d'alimentation dans cette deuxième fenêtre temporelle, est déterminé en fonction de la valeur maximale que prend la tension d'alimentation dans la première fenêtre temporelle ;
- on ouvre une fenêtre temporelle à la fermeture de l'interrupteur de commande de démarreur, pendant laquelle on mesure la valeur moyenne de la tension d'alimentation de la batterie et si cette valeur est inférieure à un seuil donné, on considère que le contacteur du démarreur est défaillant et on coupe l'alimentation du démarreur ;
- la tension d'alimentation du démarreur est mesurée à travers une diode Zéner ;
- la valeur seuil utilisée pour la coupure du démarreur est fonction de la température de fonctionnement.

L'invention propose également un dispositif pour la mise en oeuvre de ce procédé.

D'autres caractéristiques et avantages de l'invention ressortiront encore de la description qui suit. Cette description est purement illustrative et non limitative. Elle doit être lue en regard des figures annexées sur lesquelles :
- La figure 1 est un schéma d'un dispositif de gestion de la coupure d'un démarreur conforme à un mode de réalisation possible pour l'invention ;
- la figure 2 est un graphe sur lequel on a porté l'allure de la tension de la batterie au cours d'un démarrage.

On a illustré sur la figure 1 un dispositif pour la commande de l'alimentation d'un démarreur qui comporte un moteur électrique M monté entre une borne d'alimentation B+ à la tension de la batterie du véhicule et la masse.

Ce dispositif comporte un contacteur 1 monté entre la borne B+ d'alimentation à la tension de la batterie et le démarreur D.

Ce contacteur est un relais actionné par un bobinage 2. L'une des extrémités de ce bobinage 2 est reliée à la borne d'alimentation B+. Son autre extrémité est reliée d'une part à la source d'un transistor MOSFET 3 et d'autre part à un bobinage 5 relié à la masse.

Le drain du transistor 3 est relié à la borne d'alimentation B+. La grille est reliée à la sortie d'une unité 4 dont elle reçoit une tension de commande.

L'unité 4 est par exemple un microprocesseur. Elle génère la tension de commande en fonction de la tension de la borne d'alimentation B+ et de la position d'un interrupteur de démarrage 6, qui est par exemple une clé de contact.

L'interrupteur 6 est disposé entre la borne d'alimentation B+ et une entrée 42 de l'unité 4.

Une entrée 40 de ladite unité 4 est reliée à la borne B+ par l'intermédiaire d'une diode Zéner 7 qui est passante de ladite entrée 40 vers ladite borne B+.

Avantageusement, il est prévu entre la diode Zéner 7 et la borne B+ un filtre de type RC qui permet de filtrer la tension de la batterie pour y supprimer les parasites.

Ce filtre est sur la figure 1 constitué par une résistance R₁ montée entre la diode 7 et la borne B+ et par un condensateur C monté entre le point commun à la résistance R₁ et à la diode 7 et la masse.

L'anode de la diode 7 est par ailleurs reliée à la masse par l'intermédiaire d'une résistance R₂, la tension mesurée à l'entrée 40 étant la tension aux bornes de cette résistance R₂.

Par ailleurs, la borne B+ d'alimentation est également reliée à une entrée 41 de l'unité 4 par l'intermédiaire d'un pont diviseur de tension qui comprend une résistance R₃ et une résistance RT variable en fonction de la température. Ce montage permet à l'unité 4 de connaître la température de fonctionnement du démarreur.

Sur la figure 2, on a appelé Uᵢₙᵢₜ la tension de la batterie avant que l'interrupteur 6 ne soit fermé.

Lorsque l'opérateur ferme en un instant t₀ l'interrupteur de démarrage 6, l'unité de gestion 4 commande par l'intermédiaire du transistor 3 fonctionnant en interrupteur, le déplacement du contacteur de puissance 1.

Ce contacteur de puissance 1 a une double fonction.

D'une part, il constitue un actionneur linéaire qui déplace le pignon lanceur. D'autre part, il constitue un relais de puissance qui commande l'alimentation du moteur électrique du démarreur.

Lorsque le contacteur 1 est déplacé vers sa position de fermeture (phase de déplacement du pignon lanceur vers sa position d'engrenage), la tension de la batterie chute à un premier niveau U_{dep}.

Puis, lorsque le contacteur 1 atteint sa position de fermeture en un instant t₁, le courant circule dans le moteur M et la tension de la batterie chute à nouveau.

Tant que le moteur thermique n'est pas démarré, cette tension reste basse. Elle présente des ondulations qui correspondent aux cycles de compression du moteur thermique.

Lorsque le moteur thermique a démarré, les ondulations disparaissent et la tension de la batterie remonte pour retrouver sa valeur Uᵢₙᵢₜ.

A la fermeture du contacteur de puissance au temps t₁, l'unité de gestion 4 ouvre jusqu'à un temps t₂ une fenêtre temporelle pendant laquelle elle mesure la valeur maximale U_{osci} que prennent les oscillations de la tension de la batterie.

La durée de cette fenêtre temporelle est par exemple de l'ordre de 2 ou 3 secondes.

Cette valeur U_{osci} est utilisée avec la valeur initiale de la tension de la batterie Uᵢₙᵢₜ pour déterminer la tension seuil qui, lorsqu'elle est atteinte par la tension de la batterie, déclenche la coupure du démarreur.

La tension seuil est par exemple une combinaison linéaire de Uᵢₙᵢₜ et U_{osci}.

On notera que la tension Uᵢₙᵢₜ est de l'ordre de 10 à 14 Volts, tandis que la chute de tension Uᵢₙᵢₜ-U_{osci} est de l'ordre de 4 à 5 Volts.

Or, les tensions que peuvent mesurer les microprocesseurs usuels sont généralement comprises entre 0 et 5 Volts.

La diode Zéner 7 permet de ramener la tension de la batterie à une valeur mesurable en entrée de l'unité 4.

La tension Zéner de cette diode est par exemple de 7 à 10 Volts.

Avantageusement, on utilise comme loi pour déterminer la tension seuil :${\text{U}}_{\text{Seuil}} {\text{= U}}_{\text{init}} {\text{- (U}}_{\text{init}} {\text{- U}}_{\text{osci}} \text{) x R}$ où R est un coefficient dont la valeur est comprise entre 0 et 1, et est déterminée en fonction de la température de fonctionnement. L'unité de gestion 4 est connectée par une entrée 41 au capteur de température constitué par les résistances Rz et RT, cette dernière résistance étant par exemple de type CTN. Ce montage permet à l'unité 4 de mesurer la température de fonctionnement du démarreur D.

D'autres fonctionnalités peuvent également être prévues.

En particulier, il peut être prévu que si la tension de la batterie n'évolue pas significativement entre le temps t₁ de fermeture du contacteur et un temps t₃ au bout duquel on pourrait espérer que le moteur thermique soit démarré, le microprocesseur considère que le moteur thermique est bloqué ou qu'une vitesse est engagée, et coupe l'alimentation du démarreur.

De la même façon, si dans une fenêtre temporelle suivant le temps t₀ auquel le conducteur actionne l'interrupteur de démarrage, par exemple en tournant sa clé de contact, la valeur moyenne de tension de la batterie descend au-delà d'un seuil U_{sdep} donné, l'alimentation du démarreur est également coupée.

On considère en effet dans ce cas que le contacteur du démarreur est défaillant, par exemple qu'il est en position fermée alors qu'il devrait être ouvert, et qu'il convient de couper l'alimentation du démarreur afin de protéger son électronique de commande, ainsi que l'interrupteur 3 qui commande l'alimentation de la puissance.

La durée Δt₀ de cette fenêtre temporelle est par exemple de l'ordre de 20 ms.

Avantageusement, une image de la valeur moyenne de la tension de la batterie est déterminée en réalisant la moyenne arithmétique de n échantillons (par exemple n=4) de la tension sur l'entrée 40 de l'unité de gestion 4, prélevés dans la fenêtre temporelle [t₀ ; t₀ + Δt₀].

## Revendications

1. Procédé pour la gestion de la coupure d'un démarreur de véhicule automobile selon lequel on mesure la tension d'alimentation de ce démarreur et on coupe l'alimentation du démarreur lorsque cette tension atteint une valeur seuil, **caractérisé en ce qu'**on ouvre une fenêtre temporelle (t₁ à t₂) à la fermeture du contacteur du démarreur pendant laquelle on mesure la valeur maximale (U_{osci}) que prend ladite tension d'alimentation, et **en ce qu'**on détermine ladite valeur seuil (Uₛₑᵤᵢₗ) en fonction de la valeur maximale (U_{osci}) mesurée dans ladite fenêtre temporelle et de la valeur (Uᵢₙᵢₜ) de la tension d'alimentation avant la commande du démarrage.

2. Procédé selon la revendication 1, **caractérisé en ce que** la valeur seuil (Uₛₑᵤᵢₗ) est une combinaison linéaire de la valeur maximale (U_{osci}) et de la valeur (Uᵢₙᵢₜ) de la tension de l'alimentation avant la commande du démarrage.

3. Procédé selon l'une des revendications précédentes, **caractérisé en ce qu'**on ouvre en outre à la fermeture du contacteur du démarreur une deuxième fenêtre temporelle ([t₁, t₃]) pendant laquelle on mesure la valeur maximale (U_{osci}) que prend la tension d'alimentation du démarreur et **en ce que** si cette valeur maximale (U_{osci}) n' est pas supérieure à un seuil déterminé, on considère que le moteur thermique est bloqué ou qu'une vitesse est engagée et on coupe l'alimentation du démarreur.

4. Procédé selon la revendication 3, **caractérisé en ce que** le seuil auquel est comparée la valeur maximale que prend la tension d'alimentation dans cette deuxième fenêtre temporelle, est déterminé en fonction de la valeur maximale (U_{osci}) que prend la tension d'alimentation dans la première fenêtre temporelle ([t₁, t₂]).

5. Procédé selon l'une des revendications précédentes, **caractérisé en ce qu'**on ouvre une fenêtre temporelle ([t₀, t₀+Δt₀]) à la fermeture de l'interrupteur (G) de commande de démarreur, pendant laquelle on mesure la tension d'alimentation de la batterie et **en ce que** si cette tension d'alimentation descend en dessous d'un seuil (U_{Sdep}) donné, on considère que le contacteur (U) du démarreur est défaillant et on coupe l'alimentation du démarreur.

6. Procédé selon l'une des revendications précédentes, **caractérisé en ce que** la tension d'alimentation du démarreur est mesurée à travers une diode Zéner (7).

7. Procédé selon l'une des revendications 1 à 6, **caractérisé en ce que** la valeur seuil (Vₛₑᵤᵢₗ) utilisée pour la coupure du démarreur est fonction de la température de fonctionnement.

8. Dispositif pour la gestion de la coupure d'un démarreur de véhicule automobile comportant des moyens pour la mesure de la tension d'alimentation (B+) de ce démarreur, ainsi qu'une unité de gestion (4) qui coupe l'alimentation du démarreur lorsque cette tension atteint une valeur seuil, **caractérisé en ce que** l'unité de gestion (4) met en oeuvre un procédé selon l'une des revendications précédentes.

## Claims

1. A method of managing the switching off of a motor vehicle starter, in which the power supply voltage to the starter is measured and the power supply to the starter is switched off when said voltage reaches a threshold value, the method being **characterized in that** a time window (t₁, t₂) is opened when the contactor of the starter is closed, and during said window the maximum value (U_{osc}) taken by said power supply voltage is measured, and **in that** said threshold value (Uₜₕᵣₑₛₕ) is determined as a function of the maximum value (U_{osc}) measured during said time window and as a function of the value (Uᵢₙᵢₜ) of the power supply voltage prior to initiating starting.

2. A method according to claim 1, **characterized in that** the threshold value (Uₜₕᵣₑₛₕ) is a linear combination of the maximum value (U_{osc}) and of the value (Uᵢₙᵢₜ) of the power supply voltage before initiating starting.

3. A method according to any either preceding claim, **characterized in that** on closure of the contactor of the starter, a second time window [(t₁, t₂)] is also opened, during which the maximum value (U_{osc}) taken by the starter power supply voltage is measured, and in which, in the event of said maximum value (U_{osc}) not exceeding a determined threshold, it is assumed that the engine is jammed or that a gear is engaged, and the power supply to the starter is switched off.

4. A method according to claim 3, **characterized in that** the threshold with which the maximum value taken by the power supply voltage during said second time window is compared, is itself determined as a function of the maximum value (U_{osc}) taken by the power supply voltage in the first time window [(t₁, t₂)].

5. A method according to any preceding claim, **characterized in that** a time window [(t₀, t₀+Δt₀)] is opened on closure of the switch (G) controlling the starter, during which window the power supply voltage of the battery is measured, and **in that** if said power supply voltage drops below a given threshold (U_{sdep}) it is assumed that the contactor (U) of the starter is faulty and the power supply to the starter is switched off.

6. A method according to any preceding claim, **characterized in that** the power supply voltage of the starter is measured via a Zener diode (7).

7. A method according to any one of claims 1 to 6, **characterized in that** the threshold value (Uₜₕᵣₑₛₕ) used for switching off the starter is a function of operating temperature.

8. Apparatus for managing the switching off of a motor vehicle starter, the apparatus including means for measuring the power supply voltage (B+) of the starter, and a control unit (4) which switches off the power supply to the starter when said voltage reaches a threshold value, the apparatus being **characterized in that** the control unit (4) implements a method according to any preceding claim.

## Patentansprüche

1. Verfahren zum Steuern des Abschaltens eines Starters für Kraftfahrzeuge gemäß dem die Versorgungsspannung des Starters gemessen und die Stromversorgung des Starters unterbrochen wird, wenn die Spannung einen Grenzwert erreicht,
**dadurch gekennzeichnet, daß** ein Zeitfenster (t₁ bis t₂) beim Schließen des Schützes des Starters geöffnet wird, in dem der Höchstwert (U_{osci}) gemessen wird, den die Versorgungsspannung erreicht, und daß dieser Grenzwert (Uₛₑᵤᵢₗ) in Abhängigkeit von dem innerhalb des Zeitfensters gemessenen Höchstwert (U_{osci}) und dem Wert (Uᵢₙᵢₜ) der Versorgungsspannung vor Betätigung des Starters bestimmt wird.

2. Verfahren nach Anspruch 1,
**dadurch gekennzeichnet, daß** der Grenzwert (Uₛₑᵤᵢₗ) eine Linearkombination des Höchstwertes (U_{osci}) und des Wertes (Uᵢₙᵢₜ) der Versorgungsspannung vor Betätigung des Starters ist.

3. Verfahren nach einem der vorhergehenden Ansprüche,
**dadurch gekennzeichnet, daß** zudem beim Schließen des Schützes des Starters ein zweites Zeitfenster ([t₁, t₃]) geöffnet wird, in dem der Höchstwert (U_{osci}) gemessen wird, den die Versorgungsspannung des Starters erreicht, und daß davon ausgegangen wird, sofern der Höchstwert (U_{osci}) nicht über einem bestimmten Grenzwert liegt, daß der Verbrennungsmotor angehalten oder ein Gang eingelegt ist, und die Stromversorgung unterbrochen wird.

4. Verfahren nach Anspruch 3,
**dadurch gekennzeichnet, daß** der Grenzwert, mit dem der Höchstwert verglichen wird, den die Versorgungsspannung in diesem zweiten Zeitfenster erreicht, in Abhängigkeit von dem Höchstwert (U_{osci}) bestimmt wird, den die Versorgungsspannung im ersten Zeitfenster ([t₁ t₂]) erreicht.

5. Verfahren nach einem der vorhergehenden Ansprüche,
**dadurch gekennzeichnet, daß** beim Schließen des Steuerschalters (G) des Starters ein Zeitfenster ([t₀, t₀+Δt₀]) geöffnet wird, in dem die Versorgungsspannung der Batterie gemessen wird, und daß beim Absinken der Versorgungsspannung unter einen vorgegebenen Grenzwert (U_{sdep}) davon ausgegangen wird, daß das Schaltschütz (U) des Starters ausgefallen ist, und die Stromversorgung des Starters unterbrochen wird.

6. Verfahren nach einem der vorhergehenden Ansprüche,
**dadurch gekennzeichnet, daß** die Versorgungsspannung des Starters über einer Z-Diode (7) gemessen wird.

7. Verfahren nach einem der vorhergehenden Ansprüche 1 bis 6,
**dadurch gekennzeichnet, daß** der zum Abschalten des Starters verwendete Grenzwert (Vₛₑᵤᵢₗ) von der Betriebstemperatur abhängt.

8. Vorrichtung zum Steuern des Abschaltens eines Starters für Kraftfahrzeuge mit Mitteln zum Messen der Versorgungsspannung (B+) des Starters sowie einer Steuereinheit (4), die die Versorgung des Starters unterbricht, wenn diese Spannung einen Grenzwert erreicht,
**dadurch gekennzeichnet, daß** die Steuereinheit (4) ein Verfahren nach einem der vorhergehenden Ansprüche anwendet.
